# EUROPÄISCHE PATENTSCHRIFT

(11) **EP 3 963 135 B1**
(45) Veröffentlichungstag und Bekanntmachung des Hinweises auf die Patenterteilung: **06.05.2026**
(21) Anmeldenummer: 20712875.2
(22) Anmeldetag: 12.03.2020
(51) Int. Cl.: D21F 3/02, D21F 3/04, D21F 7/08, D21F 7/10, D21F 11/14

(54) **NAHTFILZ UND VERWENDUNG DES NAHTFILZES IN EINER TISSUEMASCHINE**
SEAMED FELT AND USE OF THE SEAMED FELT IN A TISSUE MACHINE
FEUTRE PIQUÉ ET UTILISATION DE FEUTRE PIQUÉ DANS UNE MACHINE À PAPIER À USAGE SANITAIRE ET DOMESTIQUE

(30) Priorität: 03.05.2019 DE 102019111443
(43) Veröffentlichungstag der Anmeldung: 09.03.2022
(73) Patentinhaber: Voith Patent GmbH, 89522 Heidenheim (DE)
(72) Erfinder: KLASCHKA, Susanne, 50937 Köln (DE); EBERHARDT, Robert, 73479 Ellwangen (DE); WALKENHAUS, Hubert, 50169 Kerpen (DE)
(74) Vertreter: Voith Patent GmbH - Patentabteilung
(86) Internationale Anmeldenummer: PCT/EP2020/056719
(87) Internationale Veröffentlichungsnummer: WO 2020/224835

(56) Entgegenhaltungen:
- DE-A1- 19 756 422
- US-A1- 2004 094 281
- US-A1- 2017 044 718

## Beschreibung

Die Erfindung betrifft einen Nahtfilz für eine Maschine zur Herstellung einer Tissuebahn gemäß dem Oberbegriff des Anspruchs 1, sowie eine Maschine und ein Verfahren zur Herstellung einer Tissuebahn mit einer derartigen Bespannung.

Die Herstellung von Tissue- bzw. Hygienepapieren ist immer noch ein stark wachsender Markt. Eine Maschine, wie sie typischerweise bei der Tissueherstellung verwendet wird, ist in der EP 3 167 115 B1 beschrieben. Wie generell bei der Papierherstellung wird auch hier eine Faserstoffsuspension zwischen zwei Bespannung aufgebracht, und durch Besaugen entwässert. Danach wird die Faserstoffbahn in einer Presse weiter entwässert, und danach thermisch weiter getrocknet.

Das aus der Bahn gepresste Wasser wird von der Bespannung aufgenommen und nach Abnahme der Faserstoffbahn wieder aus der Bespannung entfernt. Dies erfolgt, wie exemplarisch in der EP 2 602 387 B1 beschrieben, mittels Saugkästen, den sogenannten Uhle Boxen.

Die Faserstoffbahn wird dabei auf derselben Bespannung im Former gebildet, und anschließend in die Presse transportiert. Die EP 3 167 115 bezeichnet diese Bespannung als wasseraufnehmendes Tragband. Dieses Tragband ist üblicherweise ein Filz, der auch als Formierfilz bezeichnet wird. Diese Formierfilze sind heutzutage weitgehend als Endlosfilze ausgeführt.

Die Schrift US 2017/044718 A1 sowie die Schrift US 2004/094281 A1 beschreibt einen Nahtfilz. Das Aufziehen von vergleichsweise langen, endlosen Filzschlaufen auf die Tissuemaschine ist aber sehr zeitaufwändig und kann zu Beschädigungen des Filzes führen. Bei der Herstellung von grafischen Papieren und Verpackungspapieren werden deshalb vermehrt Nahtfilze als Pressfilze eingesetzt. Diese werden in die Maschine eingezogen und danach wird die Naht in der Maschine geschlossen. Jedoch ist die Verwendung derartiger Nahtfilze als Formierfilz einer Tissuemaschine bisher nicht möglich. An der Nahtstelle weist nämlich die Vliesauflage eine Schwachstelle auf. Beim Durchlauf durch den Former trifft auf diese Nahtstelle der Stoffstrahl aus dem Stoffauflauf. Da Tissuemaschinen üblicherweise mit hoher Produktionsgeschwindigkeit betrieben werden, trifft dieser Stoffstrahl auch mit hoher Geschwindigkeit auf den Formierfilz auf. Die Nahtstelle ist dadurch einer großen Belastung ausgesetzt. Bereits nach kurzem Gebrauch entstehen so an der Nahtstelle Schäden.

Es ist daher eine Aufgabe der Erfindung, einen Nahtfilz vorzuschlagen, der zur Verwendung als Formierfilz einer Tissuemaschine geeignet ist.

Es ist weiterhin Aufgabe der Erfindung einen Nahtfilz mit gesteigerten Standzeiten bei der Verwendung als Formierfilz einer Tissuemaschine vorzuschlagen.

Es ist zudem eine Aufgabe der Erfindung, eine Maschine und ein Verfahren zu deren Betrieb vorzuschlagen, die eine zuverlässige Herstellung einer Tissuebahn gewährleistet.

Es ist eine weitere Aufgabe der Erfindung, eine Umbaulösung für bestehende Anlagen vorzuschlagen, die ohne oder nur mit geringem Aufwand realisiert werden kann.

Die Aufgaben werden vollständig gelöst durch einen Nahtfilz gemäß dem Kennzeichen des Anspruchs 1, eine Maschine gemäß Anspruch 9 sowie ein Verfahren gemäß Anspruch 14. Weitere vorteilhafte Merkmale der erfindungsgemäßen Ausführung finden sich in den Unteransprüchen.

Hinsichtlich der Bespannung wird die Aufgabe gelöst durch Nahtfilz zur Verwendung in einer Maschine zur Herstellung einer Tissuebahn. Der Nahtfilz umfasst eine einlagige oder mehrlagige - insbesondere zweilagige Grundstruktur, die eine Textilstruktur mit MD-Fäden aufweist, welche an den beiden stirnseitigen Kanten der Grundstruktur Nahtschlaufen ausbilden, wobei der Nahtfilz durch Verbinden ihrer stirnseitigen Kanten mittels einer Naht endlos machbar ist, und diese Naht durch Ineinandergreifen der Nahtschlaufen beider stirnseitiger Kanten und das Einführen eines Steckelements ausführbar ist. Weiterhin umfasst der Nahtfilz zumindest eine Lage aus Vliesfasern. Erfindungsgemäß ist vorgesehen, dass die MD-Fäden ganz oder überwiegend einen Durchmesser zwischen 0.25mm und 0.45mm, insbesondere zwischen 0.3mm und 0.35mm aufweisen und die Fadendichte der MD Fäden mehr als 37%, insbesondere zwischen 37% und 45% beträgt. insbesondere einen Filz, zur Verwendung in einer Maschine zur Herstellung einer Tissuebahn. Der Nahtfilz umfasst eine Grundstruktur, welche eine Textilstruktur mit MD-Fäden aufweist. Weiterhin umfasst der Nahtfilz zumindest eine Lage aus Vliesfasern. Erfindungsgemäß ist vorgesehen, dass die MD-Fäden ganz oder überwiegend einen Durchmesser zwischen 0.25mm und 0.45mm, insbesondere zwischen 0.3mm und 0.35mm aufweisen und die Fadendichte der MD Fäden mehr als 37%, insbesondere zwischen 37% und 45% beträgt.

Dabei soll der Begriff "ganz oder überwiegend" so zu verstehen sein, dass mindestens 90% der MD Fäden, bevorzugt 95%, insbesondere alle MD Fäden einen Durchmesser in dem angegebenen Bereich liegen.

Im Rahmen dieser Anmeldung wird der Begriff "Durchmesser eines Fadens" verwendet. Bei runden Fäden ist dieser Begriff wohldefiniert.

Für Monofilamente, die von der runden Form abweichen, oder auch für aus mehreren Monofilamenten gezwirnte Fäden soll unter dem Durchmesser des Fadens der Durchmesser des kleinsten Kreises verstanden werden, der den Querschnitt des Fadens einschließt.

Zur Bestimmung der Fadendichte der MD-Fäden wird die Anzahl der Fäden pro Längeneinheit mit deren Durchmesser multipliziert und der Wert ins Verhältnis zur Längeneinheit gesetzt.

So ergibt sich bei 10 Fäden/cm und einem Fadendurchmesser von 0.40mm eine Fadendichte von 10 * 0.4mm / 10mm= 40%.

Insbesondere kann ein Nahtfilz gemäß einem Aspekt der Erfindung als Formierfilz in einer Tissuemaschine eingesetzt werden.

Die geringen Standzeiten herkömmlicher Nahtfilze bei der Verwendung als Formierfilz rühren daher, dass diese eine vergleichsweise dicke Vliesauflage aufweisen. An der Nahtstelle ist diese Vliesauflage aber nicht durchgehend, wie im übrigen Filz, sondern getrennt. Dadurch einsteht eine Stoßstelle oder ein Überlapp, aber stets eine Schwachstelle. Trifft auf diese Schwachstelle der Stoffstrahl des Stoffauflaufs, so können sich dadurch Vliesfasern an dieser Schwachstelle lösen. Je weiter die Vliesfasern von der Grundstruktur entfernt sind, desto schwächer ist die Verankerung dieser Fasern. Die Erfinder haben herausgefunden, dass durch die Kombination von feinen MD-Fäden und einer hohen MD-Fadendichte die Grundstruktur einen Teil der Funktionalität übernehmen kann, die sonst in der Bespannung durch eine oder mehrere Vlieslagen übernommen wird, wie z.B. einen Vergleichmäßigung des Drucks. Diese Grundstruktur ermöglicht eine gleichmäßige Druckverteilung durch den Filz, die bisher so nicht möglich war. Versuche der Anmelderin haben überaschenderweise ergeben, dass Filze, insbesondere Nahtfilze mit derartigen Grundstrukturen mit einer geringeren Vliesauflage auskommen können. Durch eine Reduzierung der Dicke der Vlieslage verbessert sich wie beschrieben die Stabilität der Nahtstelle. Zum einen bietet die dünnere Vliesauflage weniger Angriffsfläche für den Stoffstrahl. Zudem fallen die besonders anfälligen Vliesfasern der von der Grundstruktur weit entfernten Vlieslagen weg, und die Standzeit des Formierfilzes in der Tissuemaschine verlängert sich signifikant.

Als weiterer Vorteil lässt sich mit einem dünneren Filz beispielsweise in der Presse einer Tissuemaschine zusätzlich zur Uhle-Box Entwässerung auch noch eine Nipentwässerung erreichen.

Bevorzugt beträgt das Gewicht des Filzes zwischen 750 g/m² und 1250 g/m², insbesondere zwischen 900 g/m² und 1100 g/m².In besonderen Fällen sind auch Gewichte von bis zu 1400 g/m² möglich. Dabei handelt es sich um das Gesamtgewicht von Grundstruktur und sofern vorhanden Vlieslagen.

Sehr vorteilhaft für die Erfindung ist es, wenn der Gewichtsanteil der Vlieslagen maximal dem Gewichtsanteil der Grundstruktur insbesondere maximal 2/3 des Gewichtsanteils der Grundstruktur entspricht.

Üblicherweise ist bei Filzen zur Tissueherstellung der Gewichtsanteil der Vliesfasern größer als der der Grundstruktur. Meist sind 60% des Gesamtgewichts Vliesfasern und 40% Grundstruktur.

Da bei den hier vorgeschlagenen Filzen durch die Kombination aus MD-Fadendichte und MD-Fadendurchmesser Teile der Funktionalität der Vlieslage durch die Grundstruktur übernommen werden, ist es möglich, die Menge an Vliesfasern zu verringern. Dadurch sind leichtere und dünnere Filze möglich.

In bevorzugten Ausführungen kann die Bespannung eine Dicke von 3.5mm und weniger aufweisen, vorzugsweise zwischen 2.5mm und 3mm! Die Dicke wird dazu unter einem Druck von 0.1 MPa ermittelt.

Der relative Anteil der Vliesfasern am Gesamtfilz nimmt zudem ab. Daher können z.B. Filze eingesetzt werden bei denen Grundstruktur und Vlieslagen jeweils 50% des Gewichtsanteils ausmachen. Die Grundstruktur kann sogar den größeren Anteil am Gewicht des Filzes stellen. Wenn 60% des Gesamtgewichts von der Grundstruktur herrühren und lediglich 40% von den Vliesfasern, dann entspricht der Gewichtsanteil der Vlieslagen lediglich 2/3 des Gewichtsanteil der Grundstruktur.

Über die Lebensdauer des Filzes werden zudem die Vlieslagen stark komprimiert, wodurch wesentliche Bespannungseigenschaften wie z.B. die Permeabilität reduziert werden. Durch einen geringeren Anteil von Vliesfasern an der Gesamtbespannung fallen diese Verluste durch Komprimierung der Vliesfasern geringer aus und die Eigenschaften der Bespannung bleiben länger in einem tolerierbaren Bereich.

Insbesondere kann es vorteilhaft sein, dass das Gewicht der Vliesauflage weniger als 600 g/m², insbesondere weniger als 500 g/m², speziell 450 g/m² oder weniger beträgt. Alternativ oder zusätzlich kann es vorteilhaft sein, wenn das Gewicht der Vliesauflage auf der Papierseite des Filzes weniger als 600 g/m², insbesondere weniger als 500 g/m², speziell 450 g/m² oder weniger beträgt. Da der Stoffstrahl des Stoffauflaufs auf die Papierseite trifft, wirkt die Reduzierung der Vliesauflage auf der Papierseite besonders vorteilhaft.

Vorteilhafterweise kann die Textilstruktur aus einem Gewebe oder einem Drehergewebe bestehen, bzw. ein solches umfassen.

In bevorzugten Ausführungen kann vorgesehen sein, dass die Textilstruktur ein Flachgewebe ist, wobei die Kettfäden des Webstuhls die MD-Fäden des Nahtfilzes sind. Das Flachgewebe kann beispielsweise eine Leinwandbindung aufweisen.

Im Falle der Verwendung eines Gewebes als Grundstruktur sei darauf hingewiesen, dass für Grundstrukturen von Bespannungen üblicherweise Rundgewebe verwendet werden. Diese Rundgewebe werden zum Einbau in die Maschine um 90° gedreht. Dadurch werden die Schussfäden des Webstuhls zu den MD-Fäden der Bespannung, und die Kettfäden werden zu den CD-Fäden. Bei der Herstellung einer Nahtbespannung kann aus dem Rundgewebe durch Ablagen auf sich selbst eine zweilagige Struktur gebildet ist. An den stirnseitigen Kanten der zweilagigen Struktur können -z.B. durch Entfernen eines oder mehrerer CD-Fäden Nahtschlaufen ausgebildet werden.

Eine Alternative dazu ist Verwendung eines Flachgewebes.

Paul Sudre beschreibt in EP0425523 B1 das Prinzip der Herstellung einer Nahtbespannung mittels eines Flachgewebes. Diese Technik kann auch für einen Nahtfilz gemäß einem Aspekt dieser Erfindung verwendet werden.

Beispielsweise kann das Flachgewebe durch Verbinden der stirnseitigen Enden endlos gemacht sein. Durch Ablegen auf sich selbst kann wieder eine zweilagige Struktur gebildet sein. An den stirnseitigen Kanten der zweilagigen Struktur können durch Entfernen eines oder mehrerer CD-Fäden Nahtschlaufen ausgebildet sein.

Da bei Bespannungen in der Regel ihre Länge in Maschinenrichtung deutlich größer ist, als ihre Breite in CD-Richtung, und die Breite des Webstuhls ausreichend groß ist für die Breite der Maschine, können die benötigten Flachgewebe am einfachsten durch Weben eines ausreichend langen Stückes realisiert werden, wobei die Kettfäden dann zu MD-Fäden in der Bespannung werden. Eine Drehung um 90°, wie bei Rundgeweben, ist nicht notwendig. Für eine Bespannung in Form eines Nahtfilzes gemäß einem Aspekt der vorliegenden Erfindung ist dies sehr vorteilhaft. Während in einem Webstuhl die Kettfäden prinzipiell beliebig nahe nebeneinander angeordnet werden können, sind zwei benachbarte Schussfäden dadurch zwangsweise voneinander beabstandet, dass die Kettfäden- z.B. bei einer Leinwandbindungzwischen jedem Schussfadenpaar jeweils von oben nach unten oder umgekehrt wechseln. Durch diesen Zwangsabstand der Schussfäden zusammen mit der 90° Drehung ist mit herkömmlichen Rundgeweben eine derartige MD-Fadendichte bei Verwendung sehr dünner Fäden nicht, oder nur sehr schwer möglich. Beim Flachgewebe hingegen können die als MD-Fäden dienenden Kettfäden beliebig nahe nebeneinander angeordnet werden, wodurch Bespannungen mit den in der Erfindung beschriebenen Eigenschaften vergleichsweise einfach herzustellen sind.

Bei der Verwendung von Flachgeweben in der Grundstruktur kann das Flachgewebe in vorteilhaften Ausführungen durch Verbinden der stirnseitigen Enden endlos gemacht sein. Dieses Verbinden kann insbesondere durch eine Schweißverbindung erfolgen. Als geeignete Schweißverfahren haben sich hier das Ultraschallschweißen sowie das Laserschweißen, insbesondere das Lasertransmissionsschweißen erwiesen. Gegebenenfalls kann es vorteilhaft sein, die beiden stirnseitigen Enden des Flachgewebes mit Hilfe eines Verbindungselements zu verbinden. Dabei kann es sich beispielsweise um einen oder mehrere Faden/Fäden handeln, der/die in CD Richtung angeordnet, und mit den MD-Fäden der beiden Enden verbunden, insbesondere verschweißt ist/sind.

Die Grundstruktur kann aus einer Textilstruktur bestehen oder noch weitere Elemente umfassen. Insbesondere kann die Grundstruktur noch weitere Textilstrukturen wie z.B. weitere Gewebe aufweisen.

Für die MD-Fäden können verschiedene Materialien verwendet werden. Polyamide wie z.B. PA 6, PA 6.6 sind geeignet, aber auch andere Polymere wie z.B. PET. Wenn CD-Fäden vorhanden sind, können diese aus demselben, oder einem anderen Polymer aufgebaut sein.

Es kann vorgesehen sein, dass alle MD-Fäden gleichartig sind. Es können aber auch unterschiedliche Arten von MD-Fäden eingesetzt werden. Dadurch lässt sich z.B. die Faserverankerung oder die Dimensionsstabilität beeinflussen. Vorteilhafterweise sind MD-Fäden Monofilamente.

Auch bei der Wahl der CD Fäden hat man verschiedene Möglichkeiten. Neben Monofilamenten können auch Multifilamente oder Zwirne zum Einsatz kommen.

Geeignete Zwirne können dabei aus 4 oder 6 Filamenten bestehen. Die verendeten Filamente können einen Durchmesser von 0.15 - 0.25 mm aufweisen. Beispielsweise sind 0.2 x 2 x 2 Zwirne sehr geeignet.

In vorteilhaften Ausführungen können alle CD Fäden als Zwirne ausgeführt sein. Dabei können sowohl alle CD Fäden aus den gleichen Zwirn bestehen. Alternativ können auch verschiedene Zwirne eingesetzt werden.

Es kann auch vorteilhaft sein, wenn als CD-Fäden sowohl Zwirne als auch Monofilamente eingesetzt werden. Bevorzugt sind dabei rund 50% der CD-Fäden oder mehr als Zwirn ausgeführt.

Einer bevorzugten Ausführung können Zwirne und Monofilamente abwechselnd als CD-Fäden vorgesehen sein. In diesem Fall beträgt der Anteil der Zwirne an den CD-Fäden 50% - oder knapp darunter, falls aus technischen Gründen einzelne CD-Fäden z.B. zum Formen der Nahtschlaufen entfernt werden müssen.

Der hohe Anteil von gezwirnten CD-Fäden hat sich als vorteilhaft erwiesen.

Es hat sich überaschenderweise gezeigt, dass die oben beschriebene zweilagige Grundstruktur auf Basis eines Flachgewebes, verbunden mit einer hohen Fadendichte an dünnen MD-Fäden -speziell im mit Durchmessern zwischen 0.25 und 0.35mm bzw. 0.36 mm- und einem Anteil von 50% oder mehr gezwirnter CD-Fäden eine Grundstruktur für eine Bespannung, speziell einen Nahtfilz, ergibt, die besonders effektive Teile der Funktion der Vlieslage übernehmen kann.

Auf diese Weise lassen sich sehr einfach Bespannungen, insbesondere Nahtfilze erzeugen, die sehr dünn sind (weniger als 3.5mm, oder sogar zwischen 2.5mm und 3 mm) und trotzdem die volle Funktionalität aufweisen.

Solche Nahtfilze können aufgrund ihrer geringen Dicke auch für herausfordernde Anwendungen wie z.B. in Tissuemaschinen eingesetzt werden bei denen herkömmliche Nahtfilze aufgrund der Dicke der Vliesauflage sehr schnell verschleißen würden.

Eine Grundstruktur mit mehr als zwei Lagen-z.B. mit einem zusätzlichen Inlay- ist prinzipiell möglich, führt aber zu einer größeren Dicke des Nahtfilzes, und ist daher keine bevorzugte Lösung.

In vorteilhaften Ausführungen kann der Filz eine oder mehrere Vlieslagen aufweisen. Die Lage bzw. Lagen können dabei auf der Papierseite und/oder der Laufseite des Filzes angeordnet sein.

In den meisten Fällen wird es notwendig sein, dass die Papierseite des Nahtfilzes eine gewisse Menge an Vliesfasern aufweist. Diese Menge sollte nicht unter 10% des Gesamtgewichts der Bespannung liegen. Vorteilhaft ist es dabei auch, zumindest für die papierberührende Oberseite des Filzes Vliesfasern vorzusehen, die eine Feinheit zwischen 11 und 22 dtex aufweisen.

Die Vliesfasern können dabei aus jedem geeigneten Material sein, insbesondere aus einem Polyamid, aber auch aus einem Elastomer wie z.B. einem thermoplastischen Polyurethan (TPU), Schmelzfasern, Zweikomponentenfasern oder Mischungen daraus.

Hinsichtlich der Maschine wird die Aufgabe gelöst durch eine Maschine zur Herstellung einer Tissuebahn, die einen Former umfasst. Dabei weist die Maschine zumindest einen Nahtfilz nach einem Aspekt der Erfindung auf. Der Nahtfilz ist dabei so angeordnet, dass er im Betrieb der Maschine den Former durchläuft.

Tissuepapier bestehen üblicherweise aus Zellstoff und sind sehr leichte Papiere. Die Flächenbezogene Masse beträgt meist zwischen 15 g/m² und 30 g/m². Es sind aber auch Werte von 10 g/m² oder 5 g/m² ebenso möglich wie Papiere mit mehr als 30 g/m².

In vorteilhaften Ausführungen umfasst die Maschine einen sogenannten Crescent-Former.

Weiterhin kann in vorteilhaften Ausführungen vorgesehen sein, dass die Maschine eine Pressvorrichtung mit zumindest einem Pressnip aufweist, und der Nahtfilz so angeordnet ist, dass er im Betrieb der Pressenvorrichtung den zumindest einen Pressnip durchläuft.

Die Faserstoffbahn kann dann nach der initialen Entwässerung im Former auf dem Nahtfilz in eine Pressenvorrichtung transportiert werden, wo im Pressnip eine weitere Entwässerung erfolgt.

Bevorzugt weist die Pressenvorrichtung einen Langnip, insbesondere einen Schuhnip auf. Im Vergleich mit einem ebenfalls möglichen Walzennip ist hier die Verweilzeit der Bahn im Nip länger. Dadurch können insbesondere niedrigere Pressdrücke verwendet werden. Dies ist bei der Produktion von Tissuepapieren wichtig, da dadurch das Volumen der Bahn erhalten bleibt, welches ein wichtiger Qualitätsparameter bei Tissuepapieren ist.

Der Nahtfilz gemäß einem Aspekt der Erfindung kann in einer Tissuemaschine zwei Vorteile aufweisen. Zum einen ist durch die dünnere Vlieslage eine längere Standzeit des Filzes trotz der Belastungen durch den Former möglich. Zusätzlich ermöglicht der dünnere Filz in der Presse eine zusätzliche Nipentwässerung der Tissuebahn

Daher kann es auch vorteilhaft sein, wenn die Pressvorrichtung einen Abwasserfänger aufweist, der zum Auffangen von Wasser eingerichtet ist, welches in dem zumindest einen Pressnip aus der Tissuebahn entfernt worden ist. Durch die Verwendung eines Filzes gemäß eines Aspektes der Erfindung kann - insbesondere in Langnip bzw. Schuhpressen- die Entwässerungsleistung der Presse auch dadurch gesteigert werden, dass neben der üblichen Uhle-Box Entwässerung auch eine NipEntwässerung stattfindet. Dabei wird Wasser (bzw. ein Wasser-Luft-Gemisch) aus der Tissuebahn nicht nur in den Filz hinein gepresst, sondern durch den Filz hindurch. Während der übrige Teil des ausgepressten Wassers mit dem Filz weiter zu einer üblicherweise nachgelagerten Uhle-Box transportiert wird, tritt dieses Wasser nach dem Pressnip als Spritzwasser oder Sprühnebel in die Umgebung. Auch ein Austritt von Spritzwasser nach vorne entgegen der Laufrichtung der Bahn ist möglich. Dieser Anteil der Entwässerung wird als Nipentwässerung bezeichnet. Um eine Verschmutzung der Presse oder ein unkontrolliertes Befeuchten der Umgebung zu verhindern ist es vorteilhaft, einen oder mehrere Abwasserfänger in der Pressenvorrichtung vorzusehen. Diese sind so angeordnet, dass das Spritzwasser aufgefangen und abtransportiert werden kann.

Mittels eines Nahtfilzes gemäß einem Aspekt der Erfindung sowie gegebenenfalls durch den Einbau eines Wasserfängers kann mit sehr geringem Aufwand auch bei bestehenden Tissuemaschinen die Entwässerungsleistung der Pressenvorrichtung deutlich gesteigert werden.

Hinsichtlich des Verfahrens wird die Aufgabe gelöst durch ein Verfahren zur Herstellung einer Tissuebahn unter Verwendung einer Maschine gemäß einem Aspekt der Erfindung.

Vorteilhafterweise kann dabei vorgesehen sein, dass in der Pressvorrichtung ein Teil der Entwässerung in Form von Nipentwässerung erfolgt, und dieses so entwässerte Wasser ganz oder teilweise von einem Abwasserfänger aufgefangen wird.

Insbesondere kann vorgesehen sein, dass die Nipentwässerung mehr als 10%, insbesondere zwischen 20% und 50% der gesamten Entwässerungsmenge der Pressvorrichtung ausmacht.

Insbesondere ist es vorteilhaft, wenn die Tissuemaschine mit hoher Geschwindigkeit von mehr als 1200 m/min, insbesondere mehr als 1500 m/min oder 1800 m/min betrieben wird. Gerade bei hohen Produktionsgeschwindigkeiten ist zum einen ein zu geringer Trockengehalt nach der Presse der limitierende Faktor für eine Steigerung der Produktionsgeschwindigkeit.

Zum anderen bedingt die hohe Produktionsgeschwindigkeit der Tissuemaschine eine hohe Strahlgeschwindigkeit im Stoffauflauf. Hierbei ist die höhere Festigkeit der Naht, bzw. der Vliesauflage der Naht besonders vorteilhaft.

Durch die hier vorgeschlagenen Verfahren lässt sich der Trockengehalt nach der Presse steigern und gleichzeitigt die Standzeit des Nahtfilzes steigern, wodurch hohe Produktionsgeschwindigkeiten stabil und dauerhaft möglich sind.

Im Folgenden wird die Erfindung anhand schematischer, nicht maßstäblicher Figuren näher erläutert.
Figur 1 zeigt eine Tissuemaschine gemäß einem Aspekt der Erfindung.
Figur 2 zeigt den Nahtbereich eines Nahtfilzes gemäß einem Aspekt der Erfindung

Figur 1 zeigt eine Tissuemaschine 1 gemäß einem Aspekt der Erfindung. Am Beispiel dieser typischen Bauart einer Tissuemaschine 1 sollen exemplarisch Aspekte der hier beschriebenen Idee erläutert werden. Die Erfindung ist dabei nicht auf diese Ausführung beschränkt. Dabei wird eine Faserstoffsuspension über einen Stoffauflauf auf eine Bespannung 2, bzw. zwischen eine Bespannung 2 und ein Außensieb 22 aufgebracht. Die Bespannung 2 ist dabei als Formierfilz 2 in Form eines Nahtfilzes 2 ausgeführt. In einem Former 20 erfolgt eine initiale Entwässerung mit Hilfe einer besaugten Formierwalze 21 welche von dem Formierfilz 2 teilweise umschlungen ist.

Der Former 20 ist in Figur 1 als Crescentformer 20 ausgeführt, jedoch sind auch andere Formertypen möglich. Daraufhin wird die entstandene Faserstoffmatte gestützt durch den Formierfilz 2 in die Pressenvorrichtung 30 transportiert. In der Figur 1 ist die Pressenvorrichtung 30 als Schuhpresse 30 ausgeführt. Dabei wird der Pressnip 31 zwischen der Schuhwalze 34 und einem Yankeezylinder 41. Der Formierfilz 2 passiert zusammen mit der Tissuebahn 3 den Pressnip 31. Nach dem Pressnip läuft die Bahn 3 weiter auf der Oberfläche des Yankeezylinders 41. Am Yankeezylinder 41 angeordnet ist hier eine Trockenhaube 42. Mittels eines Kreppschabers 43 wird die Bahn 3 vom Yankeezylinder 41 gelöst und zu einer Aufrollung 60 weiter transportiert. Wie in Figur 1 gezeigt, kann vor der Aufrollung 60 noch ein Scanner 50 oder eine andere geeignete Messvorrichtung 50 vorgesehen sein, mit der wichtige Parameter der Faserstoffbahn 3 wie z.B. die Dicke, Feuchte oder Flächenmasse erfasst werden. Wenn der Scanner 50 traversierend ausgeführt ist, können auch Querprofile dieser Parameter ermittelt werden.

Die Bespannung 2 der in Figur 1 gezeigten Maschine 1 ist vorteilhafterweise ein Nahtfilz 2 gemäß einem Aspekt der Erfindung. Vorteilhafterweise kann sie eine Grundstruktur 100 aus einem Flachgewebe 110, insbesondere einem Leinwandgewebe- umfassen, welches durch Verbinden - z.B. Verschweißen - der stirnseitigen Enden endlos gemacht ist und durch Ablagen auf sich selbst eine zweilagige Struktur 100 gebildet ist.

Die MD-Fäden dieser Grundstruktur 100 weisen in der Ausführung alle einen Durchmesser zwischen 0.25mm und 0.45mm, insbesondere zwischen 0.3mm und 0.35mm auf. Die Fadendichte der MD Fäden beträgt mehr als 37%, bevorzugt zwischen 37% und 45%, besonders bevorzugt zwischen 39% und 43%. Bei einem bevorzugten Gewicht des Filzes 2 zwischen 750 g/m² und 1250 g/m², insbesondere zwischen 900 g/m² und 1100 g/m² kann die Vliesauflage 200 so reduziert werden, dass sie nur die Hälfte des Gewichts oder weniger des Filzes 2 ausmacht. Insbesondere kann das Gewicht der Vliesauflage 200 auf der Papierseite des Nahtfilzes 2 oder gar des gesamten Nahtfilzes 2 weniger als 600 g/m², insbesondere weniger als 500 g/m², speziell 450 g/m² oder weniger betragen.

Da bei einer Bespannung 2 gemäß einem Aspekt der Erfindung die Grundstruktur 100 Teile der Funktion der Vlieslagen 200 übernimmt, kann diese Bespannung 2 sehr dünn ausgeführt sein. Dadurch bietet die Nahtstelle 150 bzw. Stoßstelle 210 weniger Angriffsfläche für den Stoffstrahl. Zudem fallen die besonders anfälligen Vliesfasern der von der Grundstruktur 100 weit entfernten Vlieslagen weg, und die Standzeit des Formierfilzes 2 in der Tissuemaschine 1 verlängert sich signifikant!

Weiterhin kann im Gegensatz zu den aus dem Stand der Technik bekannten Tissuemaschinen 1 bei Verwendung eines derartigen Nahtfilzes 2 im Pressnip 31, insbesondere in einem Schuhpressnip 31 eine Nipentwässerung erreicht werden. Hierdurch entsteht Spritzwasser oder Sprühnebel, der meist nach dem Pressnip 31 auftritt, aber bisweilen auch vor dem Nip 31 auftreten kann. Um eine Verschmutzung der Presse 30 oder ein unkontrolliertes Befeuchten der Umgebung zu verhindern ist es vorteilhaft, einen oder mehrere Abwasserfänger 33 in der Pressenvorrichtung 30 vorzusehen. In Figur 1 ist ein Abwasserfänger 33 nach dem Pressnip 31 angeordnet. Alternativ oder zusätzlich kann auch ein Abwasserfänger 33 vor dem Pressnip 31 vorgesehen sein. Der bzw. die Abwasserfänger 33 nehmen den Anteil des Wassers auf, der durch Nipentwässerung aus der Bahn 3 entfernt wurde. Der übrige Teil wird in der Bespannung 2 gespeichert und vom Pressnip 31 wegtransportiert. Um dieses Wasser aus der Bespannung 2 zu entfernen, ist bei der in Figur 1 gezeigten Anlage zwischen Pressnip 31 und dem Stoffauflauf 10 ein Saugkaste 32 vorgesehen, eine sogenannte Uhle-Box 32. Bei einem Verfahren gemäß einem Aspekt der Erfindung beträgt der Anteil der Nipentwässerung mehr als 10%, bevorzugt zwischen 20% und 50% der Gesamtentwässerung der Presse 30.

Figur 2 zeigt einen Ausschnitt aus einem Nahtfilz 2 gemäß einem Aspekt der Erfindung. Der hier gezeigte Filz 2 besteht aus einer Grundstruktur 100 und einer Vlieslage 200 auf der Papierseite des Filzes 2. Die Vlieslage 200 kann dabei eine oder mehrere Lagen von Vliesfasern umfassen. Ebenso kann auf der Laufseite des Filzes 2 eine weitere Vlieslage vorgesehen sein, die in Figur 2 nicht dargestellt ist. Bei der Grundstruktur 100 in Figur 2 handelt es sich um eine gewebte Grundstruktur 100. Dabei kann ein Flachgewebe 100 durch Falten so auf sich selbst abgelegt sein, dass sich die gezeigte zweilagige Grundstruktur ergibt. Die Enden des Flachgewebes 110 sind dabei vorteilhafterweist miteinander verbunden, z.B. durch eine Schweißverbindung. An den stirnseitigen Kanten der so entstandenen zweilagigen Grundstruktur 100 werden Nahtschlaufen 120 ausgebildet. Hierzu können einer oder mehrere CD Fäden aus dem Gewebe entfernt werden. Zum Schließen der Naht werden die Nahtschlaufen 120 miteinander verzahnt und können durch ein Element wie einen Steckdraht 130 miteinander verbunden werden.

Für die Vlieslage 200 besteht bei derartigen Nahtfilzen 2 das Problem, dass diese Vlieslage 200 an der Naht 150 nicht kontinuierlich sein kann, sondern eine Stoßstelle 210 (ggf. in Form einer Überlappstelle 210) aufweist. Diese Stoßstelle 210 ist insbesondere bei der Verwendung als Formierfilz 2 sehr kritisch. Der Stoffstrahl des Stoffauflaufs 10 kann dabei die Stoßstelle aufweiten oder Vliesfasern herauslösen, da im Nahtbereich 150 die Verankerung vor allem der äußeren Vliesfasern vermindert ist.

Bei einem Nahtfilz gemäß einem Aspekt der Erfindung kann nun die Grundstruktur 100 Teile der Funktion der Vlieslage 200 wie die Vergleichmäßigung des Drucks übernehmen. Dies hat unter andere zur Folge, dass die Vlieslage 200 dünner ausgeführt werden kann. Dadurch wird das Eindringen des Stoffstrahls in die Stoßstelle 210 erschwert. Zudem befinden sich die Vliesfasern im Mittel weniger weit vom Gewebe der Grundstruktur 100 entfernt, wodurch die Verankerung verbessert wird. Dadurch wird eine Verwendung eines Nahtfilzes 2 als Formierfilz 2 einer Tissuemaschine 1 mit erheblich verbesserter Standzeit ermöglicht.

### Bezugszeichenliste

- 1: Tissuemaschine
- 2: Bespannung, Nahtfilz
- 3: Tissuebahn
- 10: Stoffauflauf
- 20: Former
- 21: Formierwalze
- 22: Außensieb
- 30: Pressenvorrichtung
- 31: Pressnip
- 32: Saugkasten "Uhle Box"
- 33: Abwasserfänger
- 34: Schuhwalze
- 40: Trocknungseinrichtung
- 41: Yankeezylinder
- 42: Haube
- 43: Kreppschaber
- 50: Scanner
- 60: Aufrollung
- 100: Grundstruktur
- 110: Flachgewebe
- 120: Nahtschlaufe
- 130: Steckdraht
- 150: Naht
- 200: Vlieslage

## Patentansprüche

1. Nahtfilz (2) zur Verwendung in einer Maschine (1) zur Herstellung einer Tissuebahn (3), umfassend zumindest eine Lage aus Vliesfasern (200) sowie eine Grundstruktur (100), die aus einem Gewebe mit MD-Fäden und CD-Fäden besteht, welche an den beiden stirnseitigen Kanten der Grundstruktur Nahtschlaufen (120) ausbilden, wobei der Nahtfilz (2) durch Verbinden seiner stirnseitigen Kanten mittels einer Naht (150) endlos machbar ist, und diese Naht (150) durch Ineinandergreifen der Nahtschlaufen (120) beider stirnseitiger Kanten und das Einführen eines Steckelements (130) ausführbar ist, **dadurch gekennzeichnet, dass** die MD-Fäden ganz oder überwiegend einen Durchmesser zwischen 0.25mm und 0.45mm, insbesondere zwischen 0.3mm und 0.35mm aufweisen und die Fadendichte der MD Fäden mehr als 37%, insbesondere zwischen 37% und 45% beträgt, wobei der Begriff "ganz oder überwiegend" so zu verstehen ist, dass mindestens 90% der MD Fäden, bevorzugt 95%, insbesondere alle MD Fäden einen Durchmesser in dem angegebenen Bereich haben und wobei zur Bestimmung der Fadendichte der MD-Fäden die Anzahl der Fäden pro Längeneinheit mit deren Durchmesser multipliziert und der Wert ins Verhältnis zur Längeneinheit gesetzt wird.

2. Nahtfilz (2) nach einem der vorherigen Ansprüche, **dadurch gekennzeichnet, dass** das Gewicht des Nahtfilzes (2) zwischen 750 g/m² und 1250 g/m², insbesondere zwischen 900 g/m² und 1100 g/m² beträgt.

3. Nahtfilz (2) nach einem der vorherigen Ansprüche, **dadurch gekennzeichnet, dass** der Gewichtsanteil der Vlieslagen (200) maximal dem Gewichtsanteil der Grundstruktur (100) insbesondere maximal 2/3 des Gewichtsanteil der Grundstruktur (100) entspricht.

4. Nahtfilz (2) nach einem der vorherigen Ansprüche, **dadurch gekennzeichnet, dass** das Gewicht der Vliesauflage (200) weniger als 600 g/m², insbesondere weniger als 500 g/m², speziell 450 g/m² oder weniger beträgt.

5. Nahtfilz (2) nach einem der vorherigen Ansprüche, **dadurch gekennzeichnet, dass** das Gewebe ein Flachgewebe (110) ist, wobei die Kettfäden des Webstuhls die MD-Fäden des Nahtfilzes (2) bereitstellen und das Flachgewebe (110) durch Verbinden der stirnseitigen Enden endlos gemacht ist, wobei durch Ablagen auf sich selbst eine zweilagige Struktur (100) gebildet ist.

6. Nahtfilz (2) nach Anspruch 5, **dadurch gekennzeichnet, dass** an den stirnseitigen Kanten der zweilagigen Struktur (110) durch Entfernen eines oder mehrerer CD-Fäden Nahtschlaufen (120) ausgebildet sind.

7. Nahtfilz (2) nach einem der vorherigen Ansprüche, **dadurch gekennzeichnet, dass** zumindest einige der CD- Fäden, insbesondere 50% oder mehr der CD Fäden als Zwirn aufgeführt sind.

8. Nahtfilz (2) nach einem der vorherigen Ansprüche, **dadurch gekennzeichnet, dass** der Nahtfilz (2) eine Dicke von 3.5mm oder weniger, insbesondere zwischen 2.5mm und 3mm aufweist.

9. Maschine (1) zur Herstellung einer Tissuebahn (3), umfassend einen Former (20), **dadurch gekennzeichnet, dass** die Maschine (1) zumindest einen Nahtfilz (2) nach einem der Ansprüche 1 - 8 aufweist und der Nahtfilz (2) im Betrieb der Maschine (1) den Former (20) durchläuft.

10. Maschine (1) nach Anspruch 9, **dadurch gekennzeichnet, dass** es sich bei dem Former (20) um einen Crescent-Former (20) handelt.

11. Maschine (1) nach einem der Ansprüche 9 oder 10, **dadurch gekennzeichnet, dass** die Maschine (1) eine Pressvorrichtung (30) mit zumindest einem Pressnip (31) aufweist, und der Nahtfilz (2) im Betrieb der Pressenvorrichtung (30) den zumindest einen Pressnip (31) durchläuft.

12. Maschine nach Anspruch 11, **dadurch gekennzeichnet, dass** die Pressenvorrichtung (30) einen Langnip (31), insbesondere einen Schuhnip (31) aufweist.

13. Maschine nach einem der Ansprüche 11 oder 12, **dadurch gekennzeichnet, dass** die Pressenvorrichtung (30) einen Abwasserfänger (33) aufweist, der zum Auffangen von Spritzwasser eingerichtet ist, welches in dem zumindest einen Pressnip (31) aus der Tissuebahn (3) in Form von Nipentwässerung entfernt worden ist.

14. Verfahren zur Herstellung einer Tissuebahn (3), wobei zur Herstellung eine Maschine (1) gemäß einem der Ansprüche 10 bis 13 verwendet wird.

15. Verfahren nach Anspruch 14, **dadurch gekennzeichnet, dass** in der Pressvorrichtung (30) ein Teil, insbesondere mehr als 10% der Entwässerung, in Form von Nipentwässerung erfolgt, und dieses so entwässerte Wasser ganz oder teilweise als Spritzwasser von einem Abwasserfänger (33) aufgefangen wird.

## Claims

1. Seam felt (2) for use in a machine (1) for producing a tissue web (3), comprising at least one layer of nonwoven fibres (200) and a base structure (100) consisting of a fabric with MD threads and CD threads, which form seam loops (120) at the two front edges of the base structure, wherein the seam felt (2) can be made continuous by joining its front edges by means of a seam (150), and this seam (150) can be formed by interlocking the seam loops (120) of both front edges and inserting a stitching element (130), **characterised in that** the MD threads have a diameter of between 0.25 mm and 0.45 mm, in particular between 0.3 mm and 0.35 mm, and the thread density of the MD threads is more than 37%, in particular between 37% and 45%, whereby the term "entirely or predominantly" is to be understood as meaning that at least 90% of the MD threads, preferably 95%, in particular all MD threads, have a diameter within the specified range and wherein, to determine the thread density of the MD threads, the number of threads per unit length is multiplied by their diameter and the value is set in relation to the unit length.

2. Sewing felt (2) according to one of the previous claims, **characterised in that** the weight of the sewing felt (2) is between 750 g/m² and 1250 g/m², in particular between 900 g/m² and 1100 g/m².

3. Seam felt (2) according to one of the previous claims, **characterised in that** the weight proportion of the non-woven layers (200) corresponds at most to the weight proportion of the base structure (100), in particular at most to 2/3 of the weight proportion of the base structure (100).

4. Seam felt (2) according to one of the previous claims, **characterised in that** the weight of the non-woven layer (200) is less than 600 g/m², in particular less than 500 g/m², specifically 450 g/m² or less.

5. Seam felt (2) according to one of the previous claims, **characterised in that** the fabric is a flat fabric (110), wherein the warp threads of the loom provide the MD threads of the seam felt (2) and the flat fabric (110) is made endless by joining the front ends, wherein a two-layer structure (100) is formed by layering on itself.

6. Seam felt (2) according to claim 5, **characterised in that** seam loops (120) are formed at the front edges of the two-layer structure (110) by removing one or more CD threads.

7. Seam felt (2) according to one of the previous claims, **characterised in that** at least some of the CD threads, in particular 50% or more of the CD threads, are listed as twisted yarn.

8. Seam felt (2) according to one of the previous claims, **characterised in that** the seam felt (2) has a thickness of 3.5 mm or less, in particular between 2.5 mm and 3 mm.

9. Machine (1) for producing a tissue web (3), comprising a former (20), **characterised in that** the machine (1) has at least one seam felt (2) according to one of claims 1-8 and the seam felt (2) passes through the former (20) during operation of the machine (1).

10. Machine (1) according to claim 9, **characterised in that** the former (20) is a crescent former (20).

11. Machine (1) according to one of claims 9 or 10, **characterised in that** the machine (1) has a pressing device (30) with at least one pressing nip (31), and the seam felt (2) passes through the at least one pressing nip (31) during operation of the pressing device (30).

12. Machine according to claim 11, **characterised in that** the pressing device (30) has a long nip (31), in particular a shoe nip (31).

13. Machine according to one of claims 11 or 12, **characterised in that** the pressing device (30) has a waste water collector (33) which is designed to collect splash water which has been removed from the tissue web (3) in the form of nip drainage in the at least one press nip (31).

14. Method for producing a tissue web (3), wherein a machine (1) according to one of claims 10 to 13 is used for the production.

15. Method according to claim 14, **characterised in that** in the pressing device (30), a portion, in particular more than 10% of the dewatering, takes place in the form of nip dewatering, and this dewatered water is collected in whole or in part as spray water by a waste water collector (33).

## Revendications

1. Feutre de couture (2) destiné à être utilisé dans une machine (1) pour la fabrication d'une bande de tissu (3), comprenant au moins une couche de fibres non tissées (200) ainsi qu'une structure de base (100) constituée d'un tissu avec des fils MD et des fils CD qui forment des boucles de couture (120) sur les deux bords frontaux de la structure de base, le feutre de couture (2) pouvant être rendu continu par assemblage de ses bords frontaux au moyen d'une couture (150), et cette couture (150) peut être réalisée par l'imbrication des boucles de couture (120) des deux bords frontaux et l'introduction d'un élément de piquage (130), **caractérisée en ce que** les fils MD ont tous ou principalement un diamètre compris entre 0,25 mm et 0,45 mm, en particulier entre 0,3 mm et 0,35 mm, et la densité des fils MD est supérieure à 37 %, en particulier comprise entre 37 % et 45 %, le terme « entièrement ou principalement » devant être compris comme signifiant qu'au moins 90 % des fils MD, de préférence 95 %, en particulier tous les fils MD, ont un diamètre compris dans la plage indiquée et où, pour déterminer la densité des fils MD, le nombre de fils par unité de longueur est multiplié par leur diamètre et la valeur est mise en rapport avec l'unité de longueur.

2. Feutre de couture (2) selon l'une des revendications précédentes, **caractérisé en ce que** le poids du feutre de couture (2) est compris entre 750 g/m² et 1250 g/m², en particulier entre 900 g/m² et 1100 g/m².

3. Feutre de couture (2) selon l'une des revendications précédentes, **caractérisé en ce que** la proportion en poids des couches de non-tissé (200) correspond au maximum à la proportion en poids de la structure de base (100), en particulier au maximum à 2/3 de la proportion en poids de la structure de base (100).

4. Feutre de couture (2) selon l'une des revendications précédentes, **caractérisé en ce que** le poids de la couche non tissée (200) est inférieur à 600 g/m², en particulier inférieur à 500 g/m², plus précisément 450 g/m² ou moins.

5. Feutre de couture (2) selon l'une des revendications précédentes, **caractérisé en ce que** le tissu est un tissu plat (110), les fils de chaîne du métier à tisser fournissant les fils MD du feutre de couture (2) et le tissu plat (110) étant rendu sans fin par la jonction des extrémités frontales, une structure à deux couches (100) étant formée par des couches superposées.

6. Feutre à couture (2) selon la revendication 5, **caractérisé en ce que** des boucles de couture (120) sont formées sur les bords frontaux de la structure à deux couches (110) par enlèvement d'un ou plusieurs fils CD.

7. Feutre à couture (2) selon l'une des revendications précédentes, **caractérisé en ce qu'**au moins certains des fils CD, en particulier 50 % ou plus des fils CD, sont présentés sous forme de fil retors.

8. Feutre de couture (2) selon l'une des revendications précédentes, **caractérisé en ce que** le feutre de couture (2) présente une épaisseur de 3,5 mm ou moins, en particulier comprise entre 2,5 mm et 3 mm.

9. Machine (1) pour la fabrication d'une bande de tissu (3), comprenant un dispositif de formage (20), **caractérisée en ce que** la machine (1) comporte au moins un feutre de couture (2) selon l'une des revendications 1 à 8 et **en ce que** le feutre de couture (2) traverse le dispositif de formage (20) pendant le fonctionnement de la machine (1).

10. Machine (1) selon la revendication 9, **caractérisée en ce que** le dispositif de formage (20) est un dispositif de formage en croissant (20).

11. Machine (1) selon l'une des revendications 9 ou 10, **caractérisée en ce que** la machine (1) comprend un dispositif de pressage (30) avec au moins une ligne de contact (31), et le feutre de couture (2) passe par la au moins une ligne de contact (31) pendant le fonctionnement du dispositif de pressage (30).

12. Machine selon la revendication 11, **caractérisée en ce que** le dispositif de pressage (30) comprend une ligne de contact longue (31), en particulier une ligne de contact à sabot (31).

13. Machine selon l'une des revendications 11 ou 12, **caractérisée en ce que** le dispositif de pressage (30) comprend un collecteur d'eaux usées (33) qui est conçu pour recueillir les projections d'eau qui ont été éliminées de la bande de tissu (3) sous la forme d'un drainage de la ligne de contact dans la au moins une ligne de contact (31).

14. Procédé de fabrication d'une bande de tissu (3), dans lequel on utilise pour la fabrication une machine (1) selon l'une des revendications 10 à 13.

15. Procédé selon la revendication 14, **caractérisé en ce que,** dans le dispositif de pressage (30), une partie, en particulier plus de 10 % de la déshydratation, s'effectue sous forme de déshydratation par pincement, et l'eau ainsi déshydratée est recueillie en totalité ou en partie sous forme d'eau de pulvérisation par un collecteur d'eaux usées (33).
